# FASCICULE DE BREVET EUROPEEN

(11) **EP 0 193 843 B1**
(45) Date de publication et mention de la délivrance du brevet: **20.09.1989**
(21) Numéro de dépôt: 86102411.5
(22) Date de dépôt: 25.02.1986
(51) Int. Cl.: H05B 6/02, H05B 6/06

(54) **Générateur thermo-inductif pour la production de fluide chaud**
Thermoinduktiver Generator zur Produktion von warmer Flüssigkeit
Thermo-inductive generator for the production of a warm fluid

(30) Priorité: 28.02.1985 FR 8502934
(43) Date de publication de la demande: 10.09.1986
(73) Titulaire: ALSTHOM, F-75784 Paris Cédex 16 (FR); S.A. "COMPAGNIE GENERALE DE CHAUFFE", 59350 Saint André (FR)
(72) Inventeur: Roth, Paul, F-76310 Sainte Adresse (FR); Labat, Roland, F-76290 Montivilliers (FR); Cagnioux, Sylvain, F-76610 Le Havre (FR); Girault, Yves, F-78400 Chatou (FR)
(74) Mandataire: Weinmiller, Jürgen

(56) Documents cités:
- DE-A- 3 032 428
- DE-C- 819 882
- FR-A- 527 697
- FR-A- 590 103
- US-A- 2 644 881
- US-A- 3 936 625
- US-A- 4 092 509

## Description

La présente invention concerne un générateur thermo-inductif pour la production de fluide chaud. Un tel générateur est décrit dans le document FR-A 527697.

On connaît également par le document britannique n_{°} 2 105 159A un générateur thermo-inductif du type transformateur comportant un circuit magnétique, un enroulement primaire, alimenté en courant électrique et un enroulement secondaire tubulaire parcouru par un fluide à chauffer, ledit enroulement secondaire tubulaire étant mis électriquement en court-circuit.

Dans ce document, il est fait mention d'une commande par thyristors, mais la solution présentée implique :
- que la régulation soit faite au primaire du transformateur du fait du court-circuitage complet de la spire de l'enroulement secondaire de chauffe,
- que la tension au primaire soit faible et compatible avec ce que peuvent supporter les thyristors, d'où une limitation de la puissance des appareils,
- de faire la régulation par variation de l'angle de phase si l'on veut une régulation continue de zéro à la puissance maximale sans avoir de pointes d'intensité à l'enclenchement. Cette solution donne un mauvais cosinus dans la zone des faibles puissances appelées d'où un mauvais rendement. En effet, le cosinus est d'autant meilleur que la puissance est forte.

Dans le cas d'un primaire haute tension, on peut aussi faire la régulation à l'aide d'un régleur en charge au primaire, mais c'est une solution onéreuse.

On peut enfin travailler par "trains d'ondes" avec un contacteur ou un disjoncteur de manoeuvre agissant par "tout ou rien" mais on a dans ce cas un appel de puissance très élevé à chaque enclenchement, ce qui donne des surintensités sur le réseau d'alimentation.

Enfin, l'utilisation connue d'unités monophasées couplées en triphasé conduit, là encore, à un coût plus élevé que celui d'un circuit magnétique triphasé.

Le but de la solution proposée est donc d'obtenir un appareil dont le coût soit inférieur à celui des ensembles de chauffage connus, telles par exemple les chaudières électriques à électrodes qui nécessitent en plus un transformateur d'isolement.

Et de plus, de permettre l'obtention d'une régulation par paliers suffisamment fins depuis le zéro de puissance jusqu'à la puisssance maximale avec des appels de courants supportables pour le réseau d'alimentation.

L'invention a ainsi pour objet un générateur thermo-inductif pour la production de fluide chaud, du type transformateur en court-circuit comprenant un circuit magnétique, un enroulement primaire alimenté en courant électrique et un enroulement secondaire tubulaire mis électriquement en court-circuit et parcouru par un fluide à chauffer, caractérisé en ce que ledit enroulement secondaire tubulaire comprend pour chaque phase un pluralité de n circuits élémentaires tubulaires hydrauliquement reliés, lesdits circuits élémentaires tubulaires comprenant des moyens de couplages électriques, et en ce que les différents circuits élémentaires sont mis électriquement en service par des thyristors commandés par des moyens électroniques.

Selon une réalisation préférée les n circuits élémentaires sont répartis sur trois colonnes d'un circuit magnétique triphasé.

Les circuits élémentaires tubulaires peuvent être reliés hydrauliquement et électriquement en série, en parallèle ou en série parallèle.

On va maintenant décrite un exemple de réalisation particulier de l'invention en se référant au dessin ci-joint dans lequel :
La figure 1 montre une vue générale d'un générateur thermo-inductif selon l'invention.
La figure 2 montre le même générateur que celui de la figure 1 mais vu du côté de l'alimentation des sorties haute tension.
La figure 3 donne une réalisation de montage de l'enroulement secondaire montrant les couplages hydrauliques et électriques.
La figure 4 est un schéma électrique et hydraulique correspondant à la figure 3.
La figure 5 représente le schéma électrique équivalent à la figure 4.
La figure 6 représente le schéma électronique de régulation et de commande des thyristors pour un montage comprenant quatre gradins de régulation.
Les figures 7 et 8 sont des diagrammes de fonctionnement.

L'invention peut être décrite de la façon suivante, à l'aide des figures 1 à 8.

Sur un circuit magnétique triphasé 1 (fig.2) sont montés concentriquement sur chacun des trois noyaux un enroulement primaire 2 constitué de fils électriques et raccordé au réseau haute tension par des bornes embrochables 3 et un enroulement secondaire 4 (fig.1) formé de tubes montés hydrauliquement en série, en parallèle ou en combinaison des deux.

La figure 1 illustre le montage, par noyau, de quatre tubes 5, 6, 7 et 8 en parallèle.

Les tubes débouchent dans des collecteurs intermédiaires 9 à 14 puis dans des collecteurs généraux 15 et 16 (fig. 3).

Lesdits tubes sont, au moins en partie, isolés électriquement des collecteurs par des manchons 17, suivant le couplage électrique choisi.

La figure 3 montre bien le montage hydraulique en parallèle, sur chaque colonne, des quatre circuits élémentaires tubulaires 5, 6, 7 et 8 et également de l'ensemble de chaque colonne, en parallèle sur les collecteurs généraux 15 et 16. De cette façon, on assure un débit suffisant avec une vitesse fonction de l'installation sans pertes de charge trop importantes.

Le couplage électrique est réalisé par des barrettes 18 à 29, des manchons isolants 17 et des groupes de thyristors tête-bêche 30, 31, 32 et 33. La figure 4 permet de mieux voir le circuit électrique. Sur ce schéma, on voit bien les mises en séries, par groupe de deux, au moyen des barrettes 18 à 23, des circuits élémentaires tubulaires 8 et 7 d'une part et 5 et 6 d'autre part pour chaque colonne.

Sur ce schéma, le circuit hydraulique aboutit à un échangeur de chaleur comprenant un primaire 34 et un secondaire 35. Une pompe 36 assure la circulation.

La figure 5 représente le schéma électrique équivalent de la figure 4, les mêmes références représentant les mêmes éléments.

La groupe de thyristors 30 comprend les thyristors 30A et 30B, te groupe 31 les thyristors 31A et 31 B, le groupe 32 les thyristors 32A et 32B et le groupe 33, les thyristors 33A et 33B.

La figure 6 donne le schéma électronique de régulation et de commande des thyristors correspondant à la figure 5, et donc pour le générateur thermo-inductif représenté sur les figures précédentes.

Sur cette figure, on a figuré par huit carrés, les huit thyristors 30A à 33B. Ces thyristors sont commandés par des modulateurs 40, 41, 42 et 43.

Les ordres sont donnés par un séquenceur 44 qui possède quatre sorties, une par modulateur selon un principe connu.

Les informations liées à l'utilisation sont collectées par un régulateur 45 qui compare la température affichée avec celle mesurée par l'intermédiaire d'une sonde.

La figure 7 donne le diagramme obtenu pour 80% de la puissance et la figure 8 pour 20%.

Les zones repérées 61 et 71 donnent la durée d'un cycle dans les deux cas de figure.

Le fonctionnement de l'ensemble peut être décrite de la façon suivante :

A partir du réseau d'alimentation non représenté, un courant électrique est injecté dans l'enroulement primaire, courant qui génère un champ qui, par l'intermédiaire du circuit magnétique, va générer à son tour un courant dans les tubes de l'enroulement secondaire.

Les spires de cet enroulement qui sont court-cir- cuitées vont s'échauffer et par suite chauffer le fluide qui parcourt les tubes et les collecteurs.

Ce fonctionnement est équivalent à celui d'un transformateur dont le secondaire est chargé par des résistances.

L'allumage de tout ou partie des thyristors permet à volonté de mettre en service une ou plusieurs portions d'enroulement secondaire et permet ainsi une régulation, les ordres étant donnés par l'ensemble électronique décrit en relation avec la figure 6.

## Revendications

1/ Générateur thermo-inductif pour la production de fluide chaud du type transformateur en court-circuit comprenant un circuit magnétique (1), un enroulement primaire (2) alimenté en courant électrique et un enroulement secondaire (4) tubulaire mis électriquement en court-circuit et parcouru par un fluide à chauffer, caractérisé en ce que ledit enroulement secondaire tubulaire comprend pour chaque phase une pluralité de n circuits élémentaires tubulaires (5, 6, 7, 8) hydrauliquement reliés (10 à 16), lesdits circuits élémentaires tubulaires comprenant des moyens de couplage électrique (18 à 29), et en ce que les différents circuits élémentaires sont mis électriquement en service par des thyristors (30 à 33) commandés par des moyens électroniques.

2/ Générateur thermo-inductif selon la revendication 1, caractérisé en ce que les n circuits élémentaires sont répartis sur trois colonnes d'un circuit magnétique triphasé (1 ).

3/ Générateur thermo-inductif selon la revendication 2, caractérisé en ce que les n circuits élémentaires sont hydrauliquement reliés en série.

4/ Générateur thermo-inductif selon la revendication 2, caractérisé en ce que les n circuits élémentaires sont hydrauliquement reliés, en parallèle par l'intermédiaire de collecteurs (9 à 16) d'arrivée et de sortie.

5/ Générateur thermo-inductif selon la revendication 2, caractérisé en ce que les n circuits élémentaires sont hydrauliquement reliés en série-parallèle par l'intermédiaire de collecteurs d'arrivée et de sortie.

6/ Générateur thermo-inductif selon l'une des revendications précédentes, caractérisé en ce que les manchons électriques isolants (17) sont adéquatement placés entre les collecteurs (9 à 14) et les circuits élémentaires tubulaires selon le couplage électrique choisi.

7/ Générateur thermo-inductif selon l'une des revendications précédentes, caractérisé en ce que les moyens de commande électroniques des thyristors comportent un régulateur (45), un séquenceur (44), et des modulateurs (40 à 43).

## Patentansprüche

1. Thermo-induktiver Generator zur Erzeugung eines warmen Fluids vom Typ des kurzgeschlossenen Transformators, mit einem magnetischen Kreis (1), einer mit elektrischem Strom gespeisten Primärwicklung (2) und einer elektrisch kurzgeschlossenen und von dem zu erwärmenden Fluid durchströmten rohrförmigen Sekundärwicklung (4), dadurch gekennzeichnet, daß die rohrförmige Sekundärwicklung für jede Phase eine Vielzahl von n hydraulisch miteinander verbundenen (10 bis 16) rohrförmigen Elementarkreisen (5, 6, 7, 8) aufweist, die elektrische Ankopplungsmittel (18 bis 29) besitzen, und daß die verschiedenen Elementarkreise elektrisch durch Thyristoren (30 bis 33) in Betrieb gesetzt werden, welche durch elektronische Mittel gesteuert werden.

2. Thermo-induktiver Generator nach Anspruch 1, dadurch gekennzeichnet, daß die n Elementarkreise auf drei Schenkel eines dreiphasigen Magnetkreises (1) aufgeteilt sind.

3. Thermo-induktiver Generator nach Anspruch 2, dadurch gekennzeichnet, daß die n Elementarkreise hydraulisch in Reihe geschaltet sind.

4. Thermo-induktiver Generator nach Anspruch 2, dadurch gekennzeichnet, daß die n Elementarkreise hydraulisch über Ein- und Ausgangssammler (9 bis 16) parallelgeschaltet sind.

5. Thermo-induktiver Generator nach Anspruch 2, dadurch gekennzeichnet, daß die n Elementarkreise hydraulisch über Ein- und Ausgangssammler serien-parallelgeschaltet sind.

6. Thermo-induktiver Generator nach einem beliebigen der vorhergehenden Ansprüche, dadurch gekennzeichnet, daß elektrische Isoliermanschetten (17) in geeigneter Weise zwischen die Sammler (9 bis 14) und die rohrförmigen Elementarkreise entsprechend der gewählten elektrischen Kopplung angebracht sind.

7. Thermo-induktiver Generator nach einem beliebigen der vorhergehenden Ansprüche, dadurch gekennzeichnet, daß die elektronischen Steuermittel für die Thyristoren einen Regler (45), einen Folgeschalter (44) und Modulatoren (40 bis 43) aufweisen.

## Claims

1. A thermoinductive generator for producing a hot fluid, the generator being of the short circuited transformer type comprising a magnetic circuit (1), a primary winding (2) fed with electrical current, and a tubular secondary winding (4) which is electrically short circuited and through which a fluid to be heated flows, the generator being characterized in that said tubular secondary winding comprises, for each phase, a plurality n of elementary tube circuits (5, 6, 7, 8) which are hydraulically connected (10 to 16), said elementary tube circuits including electrical coupling means (18 to 29), and in that the various elementary circuits are put electrically into service by thyristors (30 to 33) controlled by electronic means.

2. A thermoinductive generator according to claim 1, characterized in that the n elementary circuits are distributed over three columns of a three- phase magnetic circuit (1).

3. A thermoinductive generator according to claim 2, characterized in that the n elementary circuits are hydraulically connected in series.

4. A thermoinductive generator according to claim 2, characterized in that the n elementary circuits are hydraulically connected in parallel via inlet and outlet manifolds (9 to 16).

5. 5. A thermoinductive generator according to claim 2, characterized in that the n elementary circuits are hydraulically connected in series-parallel via inlet and outlet manifolds.

6. A thermoinductive generator according to any preceding claim, characterized in that electrically insulating bushes (17) are appropriately placed between the manifolds (9 to 14) and the elementary tube circuits depending on the selected electrical coupling.

7. A thermoinductive generator according to any preceding claim, characterized in that the electronic control means of the thyristors include a regulator (45), a sequencer (44), and modulators (40 to 43).
